# EUROPÄISCHE PATENTSCHRIFT

(11) **EP 1 218 906 B1**
(45) Veröffentlichungstag und Bekanntmachung des Hinweises auf die Patenterteilung: **23.04.2003**
(21) Anmeldenummer: 00982936.7
(22) Anmeldetag: 26.09.2000
(51) Int. Cl.: H01H 33/70, H01H 33/24

(54) **HOCHSPANNUNGSLEISTUNGSSCHALTER**
HIGH VOLTAGE CIRCUIT BREAKER
DISJONCTEUR HAUTE TENSION

(30) Priorität: 30.09.1999 DE 19948687
(43) Veröffentlichungstag der Anmeldung: 03.07.2002
(73) Patentinhaber: SIEMENS AKTIENGESELLSCHAFT, 80333 München (DE)
(72) Erfinder: MARIN, Heiner, 14055 Berlin (DE); LEHMANN, Volker, 14929 Treuenbrietzen (DE); BERGMANN, Ralf, 13627 Berlin (DE); DIENEMANN, Hold, 12527 Berlin (DE)
(86) Internationale Anmeldenummer: DE0003431
(87) Internationale Veröffentlichungsnummer: WO01024211

(56) Entgegenhaltungen:
- EP-A- 0 809 268
- WO-A-99/44213
- DE-U- 29 901 205

## Beschreibung

Die Erfindung bezieht sich auf einen Hochspannungsleistungsschalter mit einem ersten Lichtbogenkontaktstück und einem zweiten Lichtbogenkontaktstück, die einander gegenüberstehen, von denen wenigstens das erste Lichtbogenkontaktstück antreibbar ist, sowie mit einer mit dem ersten antreibbaren Lichtbogenkontaktstück verbundenen Isolierdüsenanordnung, die zur Führung eines Löschgases einen axialen Abströmkanal aufweist und mit einem Heizraum, in dem durch einen Lichtbogen zwischen den beiden Lichtbogenkontaktstücken aufgeheiztes Löschgas speicherbar ist und der mit dem Abströmkanal der Isolierdüsenanordnung mittels eines Ringkanals verbunden ist, wobei im Einschaltzustand der Abströmkanal durch das zweite Lichtbogenkontaktstück verdämmt ist, wobei der Abströmkanal der Isolierdüsenanordnung einen ersten, dem freien Ende des ersten Lichtbogenkontaktstücks zugewandten im wesentlichen zylindrischen Bereich und diesem benachbart einen, in seinem Durchmesser gegenüber dem ersten Bereich erweiterten zweiten Bereich aufweist.

Ein derartiger Hochspannungsleistungsschalter ist beispielsweise aus der WO 99/44213 bekannt. Bei dem bekannten Schalter wird während des Ausschaltvorgangs zwischen den Lichtbogenkontaktstücken ein Lichtbogen in dem von der Isolierdüsenanordnung umgebenen Lichtbogenraum gezogen und durch den Lichtbogen das dort befindliche Löschgas, SF6, erhitzt.

Das aufgeheizte und hierdurch expandierte Löschgas wird durch einen Heizkanal in einen Heizraum umgeleitet, wo es für eine nachfolgende Beblasung des Lichtbogens zur Verfügung steht.

Bei einem Stromnulldurchgang des zu schaltenden Stromes erlischt der Lichtbogen und der Löschgasdruck im Lichtbogenraum sinkt ab, so daß zu diesem Zeitpunkt das unter hohem Druck stehende Löschgas aus dem Heizraum über den Ringkanal zum Lichtbogenraum zwischen den Lichtbogenkontaktstücken strömen und dort das Rückzünden des Lichtbogens erfolgreich verhindern kann.

Die Verdämmung des Abströmöffnung der Isolierdüsenanordnung durch das zweite Lichtbogenkontaktstück führt zu Beginn des Ausschaltvorgangs dazu, daß das durch den Lichtbogen aufgeheizte Löschgas zunächst nicht durch die Abströmöffnung abströmen kann, sondern möglichst vollständig zum Heizraum strömt.

Erst nach Freigabe der Abströmöffnung durch das zweite Lichtbogenkontaktstück wird eine Gasströmung vom Lichtbogenraum durch die Abströmöffnung ermöglicht, die eine effektive Beblasung des Lichtbogens bewirkt.

Daher ist, um eine genügend lange Lichtbogenbrenndauer zu erreichen, eine entsprechende Mindestlänge des ersten zylindrischen Bereichs der Abströmöffnung, der von dem zweiten Lichtbogenkontaktstück verdämmt werden kann, notwendig.

Hat sich das zweite Lichtbogenkontaktstück aus diesem ersten Bereich fortbewegt, so ist in dem zweiten erweiterten Bereich keine Verdämmung der Abströmöffnung mehr gegeben.

Bei der Konstruktion derartiger Schalter ist anzustreben, daß der wesentliche Anteil der für die Beblasung des Lichtbogens notwendigen Energie durch den Lichtbogen selbst, d. h. durch den Lichtbogen erzeugten Löschgasdruck bereitgestellt wird. Ein großer Lichtbogenraum wurde bislang für eine Beblasung des Lichtbogens als günstig angesehen.

Außerdem wurde insbesondere für höhere Spannungen das zweite Lichtbogenkontaktstück in seinem Durchmesser groß bemessen, um dort auftretende Spitzen und Kanten mit einem großen Krümmungsradius ausführen zu können, so daß dielektrische Probleme an dieser Stelle vermieden werden konnten.

Es ergibt sich jedoch hierbei das Problem, daß die Schaltfähigkeit solcher Schalter für hohe Stromstärken, insbesondere in der Größenordnung von 50 kA, unbefriedigend ist.

Der vorliegenden Erfindung liegt daher die Aufgabe zugrunde, bei einem Hochspannungsleistungsschalter der eingangs genannten Art die Schaltleistung insbesondere bei hohen Stromstärken zu verbessern, wie sie beispielsweise bei einem Klemmenkurzschluß auftreten.

Die Aufgabe wird erfindungsgemäß dadurch gelöst, daß der Abstand zwischen dem ersten Lichtbogenkontaktstück und dem zweiten Bereich abzüglich der Breite, die der Ringkanal an seiner Einmündung in den Abströmkanal der Isolierdüsenanordnung aufweist, größer ist als das doppelte des Durchmessers des Abströmkanals in seinem ersten Bereich, wobei der Durchmesser des Abströmkanals in dem ersten Bereich kleiner als 30 mm, insbesondere kleiner als 25 mm ist.

Es wurde gefunden, daß bei einem Hochspannungsleistungsschalter der eingangs genannten Art insbesondere mit einem genügend langen zylindrischen ersten Bereich der Isolierdüsenanordnung die Schaltfähigkeit für hohe Ströme dadurch verbessert wird, daß ein im Vergleich zu den bisher bekannten Schaltern mit einem geringeren Durchmesser versehener Abströmkanal eingesetzt wurde. Hierdurch werden die Bedingungen der Aufheizung des Löschgases sowie der sich einstellenden Abströmung nach der Freigabe des ersten zylindrischen Bereichs der Abströmöffnung durch das zweite Lichtbogenkontaktstück derart positiv beeinflußt, daß der Schalter einen Lichtbogen auch bei einem zu schaltenden Strom von 50 kA noch sicher löscht. Dabei wird überraschenderweise die dielektrische Sicherheit durch den geringeren Durchmesser des zweiten Lichtbogenkontaktstücks nur unwesentlich beeinflußt.

Eine vorteilhafte Ausgestaltung der Erfindung sieht vor, daß dem zweiten Lichtbogenkontaktstück eine Feldelektrode zur Abschirmung des elektrischen Feldes zugeordnet ist, die mit einer von der Geschwindigkeit der Isolierdüsenanordnung verschiedenen Geschwindigkeit antreibbar ist.

Durch diese Feldelektrode wird das zweite Lichtbogenkontaktstück zusätzlich dielektrisch abgeschirmt und insbesondere wird dadurch, daß die Feldelektrode mit einer anderen Geschwindigkeit als die Isolierdüsenanordnung antreibbar ist, zu jedem Zeitpunkt des Schaltvorgangs eine optimale dielektrische Konfiguration ermöglicht. Das Geschwindigkeitsprofil der Feldelektrode kann auf die Bewegung der Isolierdüsenanordnung optimal abgestimmt werden. Dabei kann die Feldelektrode entweder mittels eines eigenen Antriebs, beispielsweise mittels eines elektrodynamischen Antriebs, oder mittels eines Getriebes durch den Schalterantrieb bewegt werden.

Eine weitere vorteilhafte Ausgestaltung sieht vor, daß das zweite Lichtbogenkontaktstück als zylindrischer Stift ausgebildet ist, der an seinem dem ersten Lichtbogenkontaktstück zugewandten Ende abgerundet ist.

Bei einem derartigen zylindrischen Stift ist die Freigabe des ersten zylindrischen Bereiches der Abströmöffnung in einem einzigen Schritt zu einem definierten Zeitpunkt möglich.

Es kann aber auch vorteilhaft vorgesehen sein, daß das zweite Lichtbogenkontaktstück als zylindrischer Stift ausgebildet ist, der an seinem dem ersten Lichtbogenkontaktstück zugewandten Ende einen ersten Abschnitt mit gegenüber den übrigen Abschnitten verringerten Durchmesser aufweist.

In diesem Fall wird zunächst, bevor der Abströmkanal durch das zweite Lichtbogenkontaktstück ganz freigegeben wird, ein Randbereich der Abströmöffnung um den ersten Abschnitt des Lichtbogenkontaktstücks mit verringertem Durchmesser herum freigegeben, so daß die Gasströmung in diesem ersten Abschnitt sich zuerst ausbilden kann, bevor der Abströmkanal ganz freigegeben wird.

Eine weitere vorteilhafte Ausgestaltung der Erfindung sieht vor, daß das zweite Lichtbogenkontaktstück mittels eines an die Isolierdüsenanordnung angekoppelten Transmissionselementes und eines mit diesem verbundenen Getriebes antreibbar ist.

In diesem Fall ist das zweite Lichtbogenkontaktstück mittels des Schalterantriebes über das Transmissionselement und ein Getriebe antreibbar, und das Geschwindigkeitsprofil des zweiten Lichtbogenkontaktstücks ist über die Auslegung des Getriebes ebenfalls bestimmbar.

Dadurch kann auch die Lichtbogenzeit, während deren der erste Bereich der Abströmöffnung durch das zweite Lichtbogenkontaktstück noch verdämmt ist, mittels des Bewegungsprofils des zweiten Lichtbogenkontaktstücks bestimmt werden.

Zusätzlich kann bei einem Hochspannungsleistungsschalter mit einer dem zweiten Lichtbogenkontaktstück zugeordneten Feldelektrode zur Abschirmung des elektrischen Feldes vorteilhaft vorgesehen sein, daß mittels des Getriebes zusätzlich die Feldelektrode antreibbar ist.

Das Getriebe kann so ausgelegte sein, daß die Feldelektrode gemeinsam mit dem zweiten Lichtbogenkontaktstück oder auch mit einem anderen Bewegungsprofil als dieses antreibbar ist.

Dadurch kann zu jedem Zeitpunkt des Schaltvorgangs eine optimale dielektrische Anordnung erzeugt werden.

Die Erfindung kann außerdem vorteilhaft dadurch ausgestaltet werden, daß die Isolierdüsenanordnung aus PTFE besteht.

Dadurch, daß die Isolierdüsenanordnung aus PTFE (Polytetrafluoräthylen) besteht, wird durch den Einfluß des Lichtbogens auf die innere Oberfläche der Isolierdüsenanordnung PTFE verdampft, das zur Löschung des Lichtbogens bzw. zur dielektrischen Wiederverfestigung der Schaltstrecke geeignet ist, wodurch eine Löschung des Lichtbogens erleichtert und die Rückzündung erschwert wird.

Vorteilhaft kann außerdem vorgesehen sein, daß die Isolierdüsenanordnung aus einer Hauptdüse und einer das erste Lichtbogenkontaktstück unmittelbar umgebenden Hilfsdüse besteht, wobei zwischen der Hauptdüse und der Hilfsdüse der Ringkanal gebildet ist.

Die Erfindung bezieht sich außerdem auf einen Hochspannungsleistungsschalter mit einem ersten Lichtbogenkontaktstück und einem zweiten Lichtbogenkontaktstück, die einander gegenüberstehen, wobei wenigstens das erste Lichtbogenkontaktstück antreibbar ist, sowie mit einer mit dem antreibbaren ersten Lichtbogenkontaktstück verbundenen Isolierdüsenanordnung, die zur Führung eines Löschgases einen axialen Abströmkanal aufweist und mit einem Heizraum in dem durch einen Lichtbogen zwischen den Lichtbogenkontaktstücken aufgeheiztes Löschgas speicherbar ist und der mit dem Abströmkanal der Isolierdüsenanordnung mittels wenigstens eines Kanals verbunden ist, wobei der Abströmkanal der Isolierdüsenanordnung einen ersten im wesentlichen zylindrischen Bereich aufweist, an den sich an seinem dem ersten Lichtbogenkontaktstück abgewandten Ende ein bezüglich des Durchmessers gegenüber dem ersten Bereich erweiteter zweiter Bereich anschließt, wobei der erste Bereich im Einschaltzustand durch das zweite Lichtbogenkontaktstück verdämmt ist, die Länge des ersten Bereichs größer als das Doppelte des Durchmessers des ersten Bereichs ist und der Durchmesser des ersten Bereichs kleiner als 30 mm, insbesondere kleiner als 25 mm ist.

Eine derartige Ausführungsform der Erfindung kann beispielsweise vorsehen, daß der Kanal, der den Heizraum und den Abströmkanal der Isolierdüsenanordnung verbindet, in Form von mehreren, an der Mantelfläche der Abströmöffnung über deren Umfang verteilt mündenden Teilkanälen ausgebildet ist. In diesem Fall ist die Länge des ersten zylindrischen Bereichs der Abströmöffnung der Isolierdüsenanordnung gleich dem Abstand zwischen dem ersten Lichtbogenkontaktstück und dem ersten Bereich der Abströmöffnung, da in diesem Fall nicht die Breite eines in den Abströmkanal mündenden Ringkanals abzuziehen ist.

Im wesentlichen maßgeblich für die benötigte Länge des ersten zylindrischen Bereichs des Abströmkanals ist nämlich für das Löschvermögen die dem Lichtbogen ausgesetzte zylindrische Mantelfläche der Isolierdüsenanordnung, aus der durch die Wirkung des Lichtbogens PTFE zur Löschung des Lichtbogens, verdampft werden kann.

Im folgenden wird die Erfindung anhand eines Ausführungsbeispiels in einer Zeichnung gezeigt und nachfolgend beschrieben.

Dabei zeigt die
Figur 1 die Unterbrechereinheit eines Hochspannungsleistungsschalters teilweise schematisch im Schnitt mit einem in seinem vorderen Bereich verjüngten zweiten Lichtbogenkontaktstück,
Figur 2 eine Anordnung mit einem nicht verjüngten zweiten Lichtbogenkontaktstück, welches antreibbar ist sowie mit einer antreibbaren Feldelektrode und
Figur 3 die Anordnung aus der Figur 1 mit einem Abströmkanal, der mittels mehrerer an seinem Umfang verteilt mündender Kanäle mit dem Heizraum verbunden ist.

Gemäß Figur 1 stehen einander in einem isolierenden Leistungsschaltergehäuse 18, das beispielsweise aus Porzellan oder einem Verbundwerkstoff besteht, zwei Lichtbogenkontaktstücke 1, 2 koaxial gegenüber. Das erste Lichtbogenkontaktstück 1 ist mittels eines nicht dargestellten Schalterantriebes antreibbar, der beispielsweise als Hydraulikantrieb oder als Federspeicherantrieb ausgebildet sein kann, oder auch als elektrodynamischer Antrieb, Während das zweite Lichtbogenkontaktstück 2, das die Form eines Kontaktpins aufweist, feststehend ausgebildet ist.

Im Ausschaltfall wird das erste Lichtbogenkontaktstück 1 in Richtung des Pfeils 14 bewegt.

Mit dem ersten Lichtbogenkontaktstück 1 ist eine Hauptdüse 3a als Teil einer Isolierdüsenanordnung 3 fest verbunden, die aus Polytetrafluräthylen besteht. Die Isolierdüsenanordnung 3 weist einen Abströmkanal 6 auf, der im Einschaltzustand, wenn die beiden Lichtbogenkontaktstücke 1, 2 miteinander im Eingriff stehen, von dem zweiten Lichtbogenkontaktstück 2 durchsetzt und verdämmt ist. Hierzu weist die Isolierdüsenanordnung im Bereich der Hauptdüse 3a einen ersten im wesentlichen zylindrischen Bereich 6a auf, der sich von der Stirnfläche des ersten Lichtbogenkontaktstücks 1 durch die erste Düse 3b hindurch bis zum Beginn eines zweiten, in seinem Durchmesser gegenüber dem ersten Bereich 6a erweiterten Bereich 6b erstreckt.

In diesem ersten Bereich 6a weist der Abströmkanal einen unwesentlich größeren Durchmesser auf als das zweite Lichtbogenkontaktstück 2 in seinem zweiten Abschnitt. Das zweite Lichtbogenkontaktstück kann an seinem Ende einen ersten Abschnitt 7 mit gegenüber dem zweiten Abschnitt 8 verringertem Durchmesser aufweisen.

Dieser erste Abschnitt 7 des zweiten Lichtbogenkontaktstücks 2 dient einerseits dazu, den Abströmkanal 6 zum Ende der Ausschaltbewegung, nach dem die vollständige Verdämmung durch den zweiten Abschnitt 8 aufgegeben ist, noch teilweise zu verdämmen und somit eine Löschgasströmung durch den Abströmkanal 6 in mehreren Schritten in Gang zu bringen, andererseits dazu, ein dielektrisch möglichst günstige Konstruktion an dem Ende des zweiten Lichtbogenkontaktstücks 2 zu schaffen, das dem ersten Lichtbogenkontaktstück 1 zugewandt ist.

Radial außerhalb der Isolierdüsenanordnung 3 und dies umgebend sind ein erstes Dauerstromkontaktstück 12 und ein zweites Dauerstromkontaktstück 13 angeordnet, die im Einschaltzustand ebenfalls miteinander in Kontakt stehen und den Nennstrom tragen.

Außerdem ist ein Heizraum 16 gebildet, der über einen Ringkanal 15 mit dem Abströmkanal 6 der Düse bzw. dem zwischen den Lichtbogenkontaktstücken 1, 2 gebildeten Lichtbogenraum verbunden ist.

Während der Ausschaltbewegung kann ein Lichtbogen 4 zwischen den Lichtbogenkontaktstücken 1, 2 entstehen, der das im Lichtbogenkontaktraum 5 befindliche Löschgas, beispielsweise SF6, aufheizt und damit zur Expansion bringt. Das Löschgas kann dann durch den Ringkanal 15 in den Heizraum 16 abströmen und wird dort vorübergehend gespeichert, bis wegen eines Stromnulldurchgangs des zu schaltenden Stromes der Lichtbogen 4 erlischt und das Löschgas aus dem Heizraum 16 durch den Ringkanal 15 in den Lichtbogenraum 5 zurückströmt, um dort eine rasche Kühlung herbeizuführen und somit die Rückzündung eines Lichtbogens 4 zu verhindern.

In der ersten Phase der Ausschaltbewegung, wenn das erste Lichtbogenkontaktstück 1 noch mit dem zweiten Lichtbogenkontaktstück 2 in elektrisch leitender Verbindung steht, ist der Abströmkanal 6 noch durch das zweite Lichtbogenkontaktstück 2 verdämmt. Der Durchmesser des ersten Bereichs 6a des Abströmkanals 6 entspricht dem Außendurchmesser des zweiten Bereichs 8 des zweiten Lichtbogenkontaktstücks 2 im wesentlichen.

Die Länge des ersten Bereichs 6a des Abströmkanals 6, gemessen von der Stirnfläche des ersten Lichtbogenkontaktstücks 1 bis zum Beginn des erweiterten Bereichs 6b des Abströmkanals 6 der Isolierdüsenanordnung 3 entspricht mindestens dem Doppelten des Durchmessers des ersten Bereichs 6a der Abströmöffnung 6.

Auf diese Weise wird einerseits die Abströmöffnung 6 genügend lange durch den zweiten Abschnitt 8 des zweiten Lichtbogenkontaktstücks 2 verdämmt, um eine ausreichende Aufheizung von Löschgas durch den Lichtbogen 4 vor dem Öffnen der AbströmÖffnung 6 und somit eine ausreichende Speicherung von Löschgas im Heizraum 16 zu ermöglichen.

Andererseits steht während des Brennens des Lichtbogens eine genügend große innere zylindrische Mantelfläche der Abströmöffnung 6, und zwar teilweise in Form der Hilfsdüse 3b, teilweise in Form der Hauptdüse 3a unter dem Einfluß des Lichtbogens, das dort unter dem Einfluß des Lichtbogens PTFE verdampft werden kann, das die Lichtbogenlöschung begünstigt. Je größer die Breite des in die Abströmöffnung 6 einmündenden Ringkanals 15, gemessen in Axialrichtung des Abströmkanals 6 ist, umso weniger PTFE-Oberfläche steht zur Einwirkung des Lichtbogens 4 zur Verfügung. Daher wird diese Breite des Lichtbogens bei der Bemessung der Länge des ersten Bereichs 6a der Abströmöffnung 6 berücksichtigt.

Eine zweite Phase der Ausschaltbewegung beginnt mit der Trennung des zweiten Abschnitts 8 des zweiten Lichtbogenkontaktstücks 2 von dem ersten Bereich 6a des Abströmkanals 6.

Zu diesem Zeitpunkt befindet sich noch der erste Abschnitt 7 mit verringertem Durchmesser des zweiten Lichtbogenkontaktstücks 2 in dem ersten Bereich 6a des Abströmkanals 6, so daß die Abströmöffnung nur noch teilweise verdämmt ist und eine Löschgasströmung durch den Abströmkanal 6 in Gang gesetzt wird.

Nach der vollständigen Freigabe des Abströmkanals 6 durch das zweite Lichtbogenkontaktstücks 2 kann sich die Löschgasströmung vollständig frei ausbilden.

Dadurch, daß zum Zeitpunkt der Trennung des ersten Abschnitts 7 des zweiten Lichtbogenkontaktstücks 2 von dem ersten Abschnitt 6a des Abströmkanals 6 bereits eine Löschgasströmung um das Ende des zweiten Lichtbogenkontaktstücks 2 herum eingesetzt hat, wird zu diesem Zeitpunkt die Wahrscheinlichkeit von unerwünschten Überschlägen in diesem Bereich verringert.

Dadurch, daß der Durchmesser des ersten Abschnitts 6a des Abströmkanals 6 kleiner als 30 mm gewählt wird, ist ein besonders starker Druckanstieg im Lichtbogenraum bzw. im Abströmkanal 6 erreicht, der sich positiv auf die Schaltleistung bei hohen Stromstärken auswirkt. Als besonders vorteilhaft hat die Bemessung des Durchmessers < als 25 mm erwiesen.

In der Figur 2 ist eine andere Ausführungsform der Erfindung dargestellt, wobei im wesentlichen darauf abgestellt ist, daß das zweite Lichtbogenkontaktstück 2a nicht mehrere Abschnitte mit unterschiedlichen Durchmessern aufweist, sondern lediglich an seinem dem ersten Lichtbogenkontaktstück 1 zugewandten Ende abgerundet ist, und daß das zweite Lichtbogenkontaktstück 2a mittels eines Getriebes 22 gesondert antreibbar ist, wobei das Getriebe 22 mittels eines Transmissionselementes 21 in Form einer an der Isolierdüsenanordnung 3 befestigten Stange antreibbar ist.

Außerdem ist eine Feldelektrode 20 vorgesehen, die das zweite Lichtbogenkontaktstück 2a umgibt und dielektrisch abschirmt und die ebenfalls mittels des Getriebes 22 antreibbar ist.

Das Getriebe 22 weist hierzu verschiedene Hebel 23, 24 auf, die für die Elektrode 20 und das zweite Lichtbogenkontaktstück 2a unterschiedliche Bewegungsprofile ermöglichen. Wegen der genaueren Beschreibung des Getriebes 22 wird auf das deutsche Gebrauchsmuster 299 01 205.0 Bezug genommen.

In der Figur 3 ist eine Ausführungsform dargestellt, die im wesentlichen der in Figur 1 dargestellten entspricht, wobei jedoch das zweite Lichtbogenkontaktstück 2a ohne einen ersten, im Durchmesser verringerten Abschnitt 7, sondern lediglich mit einer endseitigen Abrundung ausgebildet ist.

Außerdem ist kein umlaufender Ringkanal zur Verbindung des Heizraums 16 mit dem Lichtbogenraum 5 vorgesehen, sondern ein durch mehrere Teilkanäle 19 gebildeter Kanal, wobei die Teilkanäle 19 am Umfang der inneren Mantelfläche des Abströmkanals 6 verteilt in diesen einmünden. Schließlich wird dem Lichtbogen 4 zwischen den Lichtbogenkontaktstücken 1, 2a eine vergrößerte innere Mantelfläche 17 des Abströmkanals 6 zur Verdampfung von PTFE zur Verfügung gestellt.

Es kann außerdem vorteilhaft vorgesehen sein, daß die Kanäle oder ein Ringkanal zwischen der Isolierdüsenanordnung und dem ersten Lichtbogenkontaktstück verlaufen.

## Patentansprüche

1. Hochspannungsleistungsschalter mit
einem ersten Lichtbogenkontaktstück (1) und einem zweiten Lichtbogenkontaktstück (2,2a), die einander gegenüberstehen, von denen wenigstens das erste Lichtbogenkontaktstück (1) antreibbar ist,
sowie mit einer mit dem ersten antreibbaren Lichtbogenkontaktstück (1) verbundenen Isolierdüsenanordnung (3), die zur Führung eines Löschgases einen axialen Abströmkanal (6) aufweist und
mit einem Heizraum (16), in dem durch einen Lichtbogen (4) zwischen den beiden Lichtbogenkontaktstücken (1,2) aufgeheiztes Löschgas speicherbar ist und der mit dem Abströmkanal (6) der Isolierdüsenanordnung (3) mittels eines Ringkanals (15) verbunden ist,
wobei im Einschaltzustand der Abströmkanal (6) durch das zweite Lichtbogenkontaktstück (2,,2a) verdämmt ist,
wobei der Abströmkanal (6) der Isolierdüsenanordnung (3) einen ersten, dem freien Ende des ersten Lichtbogenkontaktstücks (1) zugewandten im wesentlichen zylindrischen Bereich (6a) und diesem benachbart einen, in seinem Durchmesser gegenüber dem ersten Bereich erweiterten zweiten Bereich (6b) aufweist,
**dadurch gekennzeichnet,**
**daß** der Abstand zwischen dem ersten Lichtbogenkontaktstück (1) und dem zweiten Bereich abzüglich der Breite, die der Ringkanal (15) an seiner Einmündung in den Abströmkanal (6) der Isolierdüsenanordnung (3) aufweist, größer ist als das doppelte des Durchmessers des Abströmkanals (6) in seinem ersten Bereich (6a),
wobei der Durchmesser des Abströmkanals (6) in dem ersten Bereich (6a) kleiner als 30 mm, insbesondere kleiner als 25 mm ist.

2. Hochspannungsleistungsschalter nach Anspruch 1
**dadurch gekennzeichnet,**
**daß** dem zweiten Lichtbogenkontaktstück (2,2a) eine Feldelektrode (20) zur Abschirmung des elektrischen Feldes zugeordnet ist, die mit einer von der Geschwindigkeit der Isolierdüsenanordnung (3) verschiedenen Geschwindigkeit antreibbar ist.

3. Hochspannungsleistungsschalter nach Anspruch 1 oder 2,
**dadurch gekennzeichnet,**
**daß** das zweite Lichtbogenkontaktstück (2a) als zylindrischer Stift ausgebildet ist, der an seinem dem ersten Lichtbogenkontaktstück zugewandten Ende abgerundet ist.

4. Hochspannungsleistungsschalter nach Anspruch 1 oder 2,
**dadurch gekennzeichnet,**
**daß** das zweite Lichtbogenkontaktstück (2) als zylindrischer Stift ausgebildet ist, der an seinem dem ersten Lichtbogenkontaktstück zugewandten Ende einen ersten Abschnitt (7) mit gegenüber den übrigen Abschnitten (8) verringerten Durchmesser aufweist.

5. Hochspannungsleistungsschalter nach einem der vorangehenden Ansprüche,
**dadurch gekennzeichnet,**
**daß** das zweite Lichtbogenkontaktstück (2,2a) mittels eines an die Isolierdüsenanordnung (3) angekoppelten Transmissionselementes (21) und eines mit diesem verbundenen Getriebes (22) antreibbar ist.

6. Hochspannungsleistungsschalter nach Anspruch 5 mit einer dem zweiten Lichtbogenkontaktstück zugeordneten Feldelektrode (20) zur Abschirmung des elektrischen Feldes,
**dadurch gekennzeichnet,**
**daß** mittels des Getriebes (22) zusätzlich die Feldelektrode (20) antreibbar ist.

7. Hochspannungsleistungsschalter nach einem der vorangehenden Ansprüche,
**dadurch gekennzeichnet,**
**daß** die Isolierdüsenanordnung (3) aus PTFE besteht.

8. Hochspannungsleistungsschalter nach einem der vorangegangenen Ansprüche,
**dadurch gekennzeichnet,**
**daß** die Isolierdüsenanordnung (3) aus einer Hauptdüse (3a) und einer das erste Lichtbogenkontaktstück (1) unmittelbar umgebenden Hilfsdüse (3b) besteht, wobei zwischen der Hauptdüse (3a) und der Hilfsdüse (3b) der Ringkanal (15) gebildet ist.

9. Hochspannungsleistungsschalter mit einem ersten Lichtbogenkontaktstück (1) und einem zweiten Lichtbogenkontaktstück (2,2a), die einander gegenüberstehen,
wobei wenigstens das erste Lichtbogenkontaktstück (1) antreibbar ist,
sowie mit einer mit dem antreibbaren ersten Lichtbogenkontaktstück (1) verbundenen Isolierdüsenanordnung (3), die zur Führung eines Löschgases einen axialen Abströmkanal (6) aufweist und
mit einem Heizraum (16) in dem durch einen Lichtbogen (4) zwischen den Lichtbogenkontaktstücken (1,2,2a) aufgeheiztes Löschgas speicherbar ist und der mit dem Abströmkanal (6) der Isolierdüsenanordnung (3) mittels wenigstens eines Kanals (19) verbunden ist
wobei der Abströmkanal (6) der Isolierdüsenanordnung (3) einen ersten im wesentlichen zylindrischen Bereich (6a aufweist, an den sich an seinem dem ersten Lichtbogenkontaktstück (1) abgewandten Ende ein bezüglich des Durchmessers gegenüber dem ersten Bereich erweiteter zweiter Bereich (6b) anschließt,
wobei der erste Bereich (6a) im Einschaltzustand durch das zweite Lichtbogenkontaktstück (2,2a) verdämmt ist,
die Länge des ersten Bereichs (6a) größer als das Doppelte des Durchmessers des ersten Bereichs (6a) ist und
der Durchmesser des ersten Bereichs (6a) kleiner als 30 mm, insbesondere kleiner als 25 mm ist.

## Claims

1. High-voltage circuit breaker having a first arcing contact (1) and having a second arcing contact (2, 2a) which are opposite one another and of which at least the first arcing contact (1) can be driven,
and having an isolating nozzle arrangement (3), which is connected to the first driveable arcing contact (1) and has an axial outlet-flow channel (6) for carrying a quenching gas, and
having a heating area (16) in which quenching gas which has been heated by an arc (4) between the two arcing contacts (1, 2) can be stored and which is connected to the outlet-flow channel (6) of the isolating nozzle arrangement (3) by means of an annular channel (15),
with the outlet-flow channel (6) being blocked by the second arcing contact (2, 2a) when in the connected state,
with the outlet-flow channel (6) of the isolating nozzle arrangement (3) having a first essentially cylindrical region (6a) facing the free end of the first arcing contact (1) and, adjacent to this first cylindrical region (6a), having a second region (6b) whose diameter is greater than that of the first region,
**characterized**
**in that** the distance between the first arcing contact (1) and the second region minus the width of the annular channel (15) at its opening into the outlet-flow channel (6) of the isolating nozzle arrangement (3) is greater than twice the diameter of the outlet-flow channel (6) in its first region (6a),
and with the diameter of the outlet-flow channel (6) being less than 30 mm, in particular less than 25 mm, in the first region (6a).

2. High-voltage circuit breaker according to Claim 1,
**characterized**
**in that** the second arcing contact (2, 2a) has an associated field electrode (20) for shielding the electrical field, which can be driven at a speed which is different to the speed of the isolating nozzle arrangement (3).

3. High-voltage circuit breaker according to Claim 1 or 2,
**characterized**
**in that** the second arcing contact (2a) is in the form of a cylindrical pin, which is rounded at its end facing the first arcing contact.

4. High-voltage circuit breaker according to Claim 1 or 2,
**characterized**
**in that** the second arcing contact (2) is in the form of a cylindrical pin which, at its end facing the first arcing contact, has a first section (7) whose diameter is smaller than that of the other sections (8).

5. High-voltage circuit breaker according to one of the preceding claims,
**characterized**
**in that** the second arcing contact (2, 2a) can be driven by means of a transmission element (21), which is coupled to the isolating nozzle arrangement (3), and a transmission (22) which is connected to this transmission element (21).

6. High-voltage circuit breaker according to Claim 5 having a field electrode (20), associated with the second arcing contact, for shielding the electrical field,
**characterized**
**in that** the field electrode (20) can also be driven by means of the transmission (22).

7. High-voltage circuit breaker according to one of the preceding claims,
**characterized**
**in that** the isolating nozzle arrangement (3) is composed of PTFE.

8. High-voltage circuit breaker according to one of the preceding claims,
**characterized**
**in that** the isolating nozzle arrangement (3) comprises a main nozzle (3a) and an auxiliary nozzle (3b) which directly surrounds the first arcing contact (1), with the annular channel (15) being formed between the main nozzle (3a) and the auxiliary nozzle (3b).

9. High-voltage circuit breaker having a first arcing contact (1) and having a second arcing contact (2, 2a) which are opposite one another,
in which at least the first arcing contact (1) can be driven,
and having an isolating nozzle arrangement (3) which is connected to the driveable first arcing contact (1) and has an axial outlet-flow channel (6) for carrying a quenching gas, and
having a heating area (16) in which quenching gas which has been heated by an arc (4) between the arcing contacts (1, 2, 2a) can be stored and which is connected to the outlet-flow channel (6) of the isolating nozzle arrangement (3) by means of at least one channel (19),
with the outlet-flow channel (6) of the isolating nozzle arrangement (3) having a first essentially cylindrical region (6a) and, adjacent to this first cylindrical region (6a), at its end facing away from the first arcing contact (1), having a second region (6b) whose diameter is greater than that of the first region,
with the first region (6a) being blocked by the second arcing contact (2, 2a) when in the connected state, and the length of the first region (6a) being greater than twice the diameter of the first region (6a), and the diameter of the first region (6a) being less than 30 mm, in particular less than 25 mm.

## Revendications

1. Disjoncteur haute tension comprenant une première pièce de contact d'arc (1) et une deuxième pièce de contact d'arc (2, 2a) qui se font face et parmi lesquelles au moins la première pièce de contact d'arc (1) peut être entraînée, ainsi qu'avec un agencement de buses isolantes (3) - relié à la première pièce de contact d'arc (1) qui peut être entraînée - qui présente un canal d'évacuation (6) axial destiné au passage d'un gaz d'extinction et une chambre de chauffage (16) dans laquelle du gaz d'extinction, chauffé par un arc électrique (4) entre les deux pièces de contact d'arc (1, 2), peut être stocké et qui communique avec le canal d'évacuation (6) de l'agencement de buses isolantes (3) par un canal annulaire (15),
en état d'enclenchement le canal d'évacuation (6) étant barré par la deuxième pièce de contact d'arc (2, 2a),
le canal d'évacuation (6) de l'agencement de buses isolantes (3) présentant une première zone (6a) sensiblement cylindrique tournée vers l'extrémité libre de la première pièce de contact d'arc (1) et, voisine de cette zone, une deuxième zone (6b) agrandie pour ce qui est de son diamètre par rapport à la première zone,
**caractérisé en ce que**,
déduction faite de la largeur que présente le canal annulaire (15) à son embouchure dans le canal d'évacuation (6) de l'agencement de buses isolantes (3), la distance entre la première pièce de contact d'arc (1) et la deuxième zone est supérieure au double du diamètre du canal d'évacuation (6) dans sa première zone (6a),
le diamètre du canal d'évacuation (6) dans la première zone (6a) étant inférieur à 30 mm, en particulier inférieur à 25 mm.

2. Disjoncteur haute tension selon la revendication 1 **caractérisé en ce qu'**une électrode de champ (20) qui sert à blinder le champ électrique et qui peut être entraînée avec une vitesse différente de la vitesse de l'agencement de buses isolantes (3) est associée à la deuxième pièce de contact d'arc (2, 2a).

3. Disjoncteur haute tension selon la revendication 1 ou 2 **caractérisé en ce que** la deuxième pièce de contact d'arc (2a) est formée en tant que broche cylindrique qui est arrondie à son extrémité tournée vers la première pièce de contact d'arc.

4. Disjoncteur haute tension selon la revendication 1 ou 2 **caractérisé en ce que** la deuxième pièce de contact d'arc (2) est formée en tant que broche cylindrique qui présente à son extrémité tournée vers la première pièce de contact d'arc un premier segment (7) d'un diamètre inférieur aux autres segments (8).

5. Disjoncteur haute tension selon l'une des revendications précédentes **caractérisé en ce que** la deuxième pièce de contact d'arc (2, 2a) peut être entraînée par un élément de transmission couplé à l'agencement de buses isolantes (3) et par un mécanisme (22) de transmission relié à celui-ci.

6. Disjoncteur haute tension selon la revendication 5 ayant une deuxième électrode de champ (20) associée à la deuxième pièce de contact d'arc et destinée à blinder le champ électrique, **caractérisé en ce que** l'électrode de champ (20) peut en outre être entraînée par le mécanisme (22) de transmission.

7. Disjoncteur haute tension selon l'une des revendications précédentes **caractérisé en ce que** l'agencement de buses isolantes (3) est en PTFE.

8. Disjoncteur haute tension selon l'une des revendications précédentes **caractérisé en ce que** l'agencement de buses isolantes (3) consiste en une buse principale (3a) et en une buse auxiliaire (3b) qui entoure immédiatement la première pièce de contact d'arc (1), le canal annulaire (15) étant formé entre la buse principale (3a) et la buse auxiliaire (3b).

9. Disjoncteur haute tension ayant une première pièce de contact d'arc (1) et une deuxième pièce de contact d'arc (2, 2a) qui se font face,
la première pièce de contact d'arc (1) au moins pouvant être entraînée,
ainsi qu'un agencement de buses isolantes (3) - relié à la première pièce de contact d'arc (1) qui peut être entraînée - qui présente un canal d'évacuation (6) axial destiné au passage d'un gaz d'extinction et une chambre de chauffage (16) dans laquelle du gaz d'extinction, chauffé par un arc électrique (4) entre les deux pièces de contact d'arc (1, 2), peut être stocké et qui communique avec le canal d'évacuation (6) de l'agencement de buses isolantes (3) par au moins un canal (19),
le canal d'évacuation (6) de l'agencement de buses isolantes (3) présentant une première zone pratiquement cylindrique (6a) à laquelle, à son extrémité opposée à la première pièce de contact d'arc (1), se raccorde une deuxième zone (6b) agrandie pour ce qui est de son diamètre par rapport à la première zone,
en état d'enclenchement, la première zone (6a) étant barrée par la deuxième pièce de contact d'arc (2, 2a), la longueur de la première zone (6a) étant supérieure au double du diamètre de la première zone (6a) et le diamètre de la première zone (6a) étant inférieur à 30 mm, en particulier inférieur à 25 mm.
